# FASCICULE DE BREVET EUROPEEN

(11) **EP 3 539 406 B1**
(45) Date de publication et mention de la délivrance du brevet: **21.09.2022**
(21) Numéro de dépôt: 18161475.1
(22) Date de dépôt: 13.03.2018
(51) Int. Cl.: A44C 17/04

(54) **PROCEDE DE SERTISSAGE DE PIERRES DANS UN ELEMENT SUPPORT ET ARTICLE DECORATIF**
VERFAHREN ZUM FASSEN VON STEINEN IN EINEM HALTEELEMENT UND DEKORATIONSARTIKEL
METHOD FOR SETTING STONES IN A SUPPORTING ELEMENT AND DECORATIVE ARTICLE

(43) Date de publication de la demande: 18.09.2019
(73) Titulaire: Dress Your Body S.A., 2036 Cormondrèche (CH)
(72) Inventeur: Uldry, Igor-Emmanuel, 2016 Cortaillod (CH); Lauper, Stéphane, 2016 Cortaillod (CH); Blaser, Lionel, 2035 Corcelles (CH); François, Nicolas, 2000 Neuchâtel (CH); Kaltenrieder, Cédric, 2608 Courtelary (CH)
(74) Mandataire: ICB SA

(56) Documents cités:
- EP-A1- 0 276 183
- CH-A1- 711 255
- KR-A- 20110 039 701

## Description

### DOMAINE TECHNIQUE

La présente invention concerne un procédé de sertissage de pierres précieuses ou non sur un élément support pour produire des pièces décorées de pierres notamment pour la bijouterie et l'horlogerie. L'invention concerne plus particulièrement un tel procédé de sertissage de pierres dans des éléments support pour lesquels un sertissage classique par rabattement de la matière de l'élément support n'est pas possible.

### ART ANTERIEUR

On connaît dans les domaines de la bijouterie et de l'horlogerie diverses techniques de sertissage de pierres sur des éléments support en métal.

Un procédé classique consiste à percer à la surface de l'élément support un trou dont les bords sont évasés pour former une portée ou assise, à disposer la pierre dans le trou de manière à ce que la culasse de chaque pierre repose partiellement sur la portée du trou puis à immobiliser la pierre dans le trou par rabattement de la matière de l'élément support pour former une lèvre recouvrant le contour de la pierre. Selon une variante de ce procédé, la pierre est retenue par des grains/griffes de matière issue du façonnage de l'élément support et repoussés sur la pierre pour assurer sa retenue.

Ce procédé de sertissage présente l'inconvénient de ne pas pouvoir être mis en œuvre lorsque le matériau de l'élément support présente une très faible capacité à se déformer plastiquement sans se rompre, typiquement lorsque l'élément de support est réalisé dans un alliage métallique, une céramique, un composite naturel, un composite à matrice polymère, ou métallique, présentant un allongement à la rupture < 8 %. Typiquement, les éléments support en composites munis fibre de carbone, en bois, en cermet, en oxyde de zirconium, en silicium, en saphir, etc. ne se prêtent pas à la technique de sertissage classique par grains/griffes.

Le document CH 711 255 propose un procédé de sertissage classique d'une pierre dans un élément de support réalisé dans un matériau présentant une ductilité insuffisante pour le sertissage par grains. Selon une variante, ce procédé de sertissage consiste à percer une assise dans l'élément support, à percer deux trous de fixation adjacents à l'assise dans l'élément support, à mettre en place la pierre dans l'assise, à insérer un élément de fixation dans chaque trou de fixation, l'élément de fixation présentant une partie supérieure plus grande que le trou de fixation dans la direction perpendiculaire à l'axe du trou de fixation, et à appliquer une force sur chaque élément de fixation dans la direction parallèle à l'axe du trou de fixation correspondant jusqu'à ce que la partie supérieure de chaque élément de fixation entre en contact avec la pierre pour la bloquer définitivement.

### RESUME DE L'INVENTION

La présente invention a pour but de proposer un procédé alternatif adapté pour sertir une pierre sur un élément support peu ductile.

A cet effet, l'invention a pour objet de proposer un procédé de sertissage où l'élément de fixation de la pierre faisant office de griffe est distinct de l'élément support, ce qui permet de faire abstraction des propriétés de l'élément support lors du sertissage. Le procédé consiste, dans un premier temps, à insérer partiellement des éléments de fixation munis d'une encoche dans des trous de fixation ménagés dans l'élément support et, dans un deuxième temps, à bloquer la pierre dans les encoches des éléments de fixation préalablement déformés élastiquement pour permettre l'insertion de la pierre entre les éléments de fixation. Ensuite, les éléments de fixation sont enfoncés plus profondément au sein de l'élément support jusqu'à ce que la pierre vienne à butée dans l'assise ménagée dans l'élément support.

Le choix du matériau pour l'élément de fixation permet de garantir une bonne tenue de la pierre avec un rendu entre le matériau de l'élément support et de l'élément de fixation qui peut être modulé comme souhaité. Avantageusement, l'élément support et l'élément de fixation sont réalisés dans un même matériau tel qu'un matériau composite à matrice organique renforcée par des fibres de carbone pour un rendu homogène entre les deux éléments.

Le procédé selon l'invention présente pour autre avantage qu'il ne nécessite pas de sertisseur expérimenté.

D'autres caractéristiques et avantages de la présente invention apparaîtront dans la description suivante d'un mode de réalisation préféré, présenté à titre d'exemple non limitatif en référence aux dessins annexés.

### BREVE DESCRIPTION DES FIGURES

La figure 1 représente une vue tridimensionnelle d'un article décoratif comprenant plusieurs pierres serties avec le procédé selon l'invention. L'élément support de l'article décoratif est coupé à une extrémité pour une meilleure visibilité.
La figure 2 est une vue tridimensionnelle de l'article décoratif avec séquentiellement les trois étapes de sertissage de la pierre dans l'élément support selon le procédé de l'invention.
La figure 3 est une vue en coupe de l'élément support de l'article décoratif selon l'invention.
La figure 4 à 7 représentent séquentiellement à l'aide de vues en coupe le procédé de sertissage selon l'invention.
La figure 8 représente en coupe une vue de la partie de l'élément de fixation munie de l'encoche.
La figure 9 représente une variante de la figure 7.
La figure 10 représente une vue tridimensionnelle d'un article décoratif serti avec le procédé selon l'invention.

### DESCRIPTION DETAILLEE

La présente invention se rapporte au procédé de sertissage d'une pierre dans un élément support et à l'article décoratif comprenant la pierre sertie dans l'élément support. L'article décoratif peut notamment être une pièce de bijouterie, de joaillerie ou un composant d'habillage d'une pièce d'horlogerie tel qu'une lunette, un cadran, une boîte, une aiguille, un indexe, une couronne, un élément de bracelet, etc. A titre illustratif, la figure 10 représente comme article décoratif 1 une lunette de montre comprenant des pierres 2 serties sur un élément support 3 à l'aide d'éléments de fixation 4 distincts de l'élément support 3.

Selon l'invention, le procédé est plus spécifiquement adapté pour sertir un élément support 3 réalisé dans un matériau peu ductile, à savoir un matériau présentant un allongement à la rupture inférieur à 8%. Il peut, par exemple, s'agir d'un alliage métallique, d'une céramique, d'un verre, d'un matériau composite à matrice polymère, métallique, ou encore d'un composite naturel tel que le bois. Il peut plus précisément s'agir d'un matériau composite à matrice polymère renforcée avec des fibres telles que des fibres de carbone ou d'aramide (Kevlar^{®}). Les éléments de fixation peuvent également être réalisés dans un matériau peu ductile avec un allongement à la rupture inférieur à 8%. Ces éléments de fixation sont aptes à se déformer élastiquement lors du procédé de sertissage. On peut citer comme matériaux adaptés : un composite naturel, un composite à matrice polymère, ou métallique. On précisera que l'élément support peut être réalisé dans un même matériau que l'élément de fixation (par ex. matrice polymère avec des fibres de carbone) ou dans un matériau différent. Quant aux pierres à sertir, elles peuvent être de toutes sortes, précieuses ou non.

L'élément support 3 visible entre autres aux figures 1-3 comporte une assise 3a destinée à loger la pierre 2 et des trous de fixation 3b adjacents à l'assise 3a destinés à accueillir des éléments de fixation 4 au nombre de 2, 3, 4 ou plus par pierre. L'élément support 3 peut en outre comporter un rebord périphérique 3d qui se dresse à proximité des trous de fixation 3b. Ce rebord 3d présente, après sertissage, une surface supérieure sensiblement coplanaire avec l'extrémité supérieure des éléments de fixation 4 et la face supérieure des pierres 2.

De préférence, les trous de fixation 3b sont débouchant et s'étendent entre une première surface où est ménagée l'assise 3a et une deuxième surface opposée à la première surface. En variante (non représentée), les trous de fixation 3b pourraient être borgnes. Les trous de fixation 3b sont dimensionnés pour accueillir les éléments de fixation 4. Ces derniers se présentent sous forme de tige, qu'on qualifiera aussi de griffe. La tige est verticale avec préférentiellement une section circulaire, formant après sertissage, des grains encadrant la pierre 2 comme montré à la figure 10, l'extrémité supérieure de la tige pouvant être arrondie. Chaque élément de fixation 4 comporte sur son flanc vertical dans sa partie supérieure une encoche 4a qui s'étend partiellement sur la section circulaire. Cette encoche est destinée à accueillir une portion périphérique 2a de la pierre 2. L'encoche 4a a une forme complémentaire à la portion périphérique de la pierre avec, dans l'exemple illustré à la figure 8, une forme en V avec une base tronquée. L'encoche peut être usinée dans la tige au moyen d'un laser ou par fraisage. Dans le cas d'une réalisation de griffes à matrice polymère composés de fibre de carbone, l'inconvénient d'un tel usinage est que les fibres sont interrompues rendant les griffes fragiles. Alternativement pour cette réalisation, la tige peut être injectée directement avec l'encoche; auquel cas, les fibres suivent le pourtour de l'encoche comme montré à la figure 8.

Le procédé de sertissage est illustré à l'aide des figures 2 et 4-7. Les éléments de fixation 4 sont insérés dans les trous de fixation 3b par le dessus ou le dessous de l'élément support 3. Optionnellement, une couche adhésive peut préalablement être appliquée au sein du trou de fixation pour améliorer l'ancrage de l'élément de fixation dans l'élément support. Dans l'exemple illustré, les éléments de fixation sont au nombre de quatre par pierre mais deux éléments de fixation disposés, par exemple, de manière diamétralement opposée par rapport à l'assise pourraient être suffisants. La partie de l'élément de fixation 4 comportant l'encoche 4a s'étend en dehors de l'assise 3a sur une hauteur suffisante pour permettre à l'élément de fixation 4 de fléchir tout en étant maintenu dans l'élément support 3. Le ou les éléments de fixation 4 sont déformés élastiquement pour permettre l'insertion de la portion périphérique 2a de la pierre 2 dans les encoches 4a et le serrage de la pierre au sein des encoches après le retour élastique. A titre d'exemple visible aux figures 2 et 4, une manière d'insérer la pierre 2 peut consister à positionner les quatre éléments de fixation par paires avec une paire insérée moins profondément que l'autre dans l'élément support 3 de manière à ce que les deux paires d'encoches 4a se présentent respectivement à une hauteur différente. La pierre 2 est alors insérée de biais entre les éléments de fixation 4 avec une paire d'éléments de fixation 4 se déformant élastiquement. Ensuite, une pression est appliquée sur les éléments de fixation 4 dans une direction parallèle à l'axe du trou de fixation 3b jusqu'à ce que la pierre 2 vienne presque à butée contre l'assise 3a. Cette étape peut se dérouler en deux temps avec tout d'abord la paire d'éléments de fixation 4 s'étendant moins profondément dans l'élément support 3 qui est amenée à hauteur de la paire en vis-à-vis et ensuite les deux paires qui sont simultanément enfoncées (figures 5-6). Finalement, les éléments de fixation 4 dépassant de la surface de l'élément support 3 opposée à la surface comportant l'assise 3a sont coupés pour que ces derniers affleurent sur ladite surface (figure 7).

Selon une variante du procédé représentée à la figure 9, les trous de fixation 3b débouchent chacun dans un lamage 3c ménagé dans la surface de l'élément support 3 opposée à la surface comportant l'assise 3a. Les éléments de fixation 4 s'étendent jusque dans le lamage 3c et sont collés au sein du lamage 3c à l'aide d'une matière adhésive 5. L'élément de fixation 4 peut comporter dans sa partie s'étendant dans le lamage 3c une gorge 4b qui assure un meilleur maintien de l'élément de fixation dans le trou de fixation après remplissage avec la matière adhésive.

### Légende

(1) Article décoratif
(2) Pierre
   a. Portion périphérique
(3) Elément support
   a. Assise
   b. Trou de fixation
   c. Lamage
   d. Rebord périphérique
(4) Elément de fixation
   a. Encoche
   b. Gorge
(5) Matière adhésive

## Revendications

1. Procédé de sertissage d'une pierre (2) dans un élément support (3) comprenant les étapes suivantes consistant à :
a) percer une assise (3a) dans une première surface de l'élément support (3);
b) percer au moins deux trous de fixation (3b) adjacents à l'assise (3a) dans l'élément support (3);
c) se munir d'au moins deux éléments de fixation (4) présentant dans une première partie d'extrémité une encoche (4a) ayant une forme complémentaire à une portion périphérique (2a) de la pierre (2);
d) insérer partiellement un élément de fixation (4) dans chaque trou de fixation (3b) de manière à ce que la première partie d'extrémité comprenant ladite encoche (4a) s'étende au-dessus de l'élément support (3) et sur une profondeur permettant audit élément de fixation (4) de fléchir tout en étant maintenu dans ledit trou de fixation (3b) ;
e) déformer élastiquement le ou les éléments de fixation (4) et insérer la pierre (2) entre les éléments de fixation (4) de manière à ce que ladite portion périphérique (2a) de la pierre (2) vienne se positionner dans lesdites encoches (4a), et
f) appliquer une force sur les éléments de fixation (4) dans une direction parallèle à l'axe du trou de fixation (3b) correspondant jusqu'à ce que la pierre (2) vienne partiellement en butée contre ladite assise (3a).

2. Procédé de sertissage selon la revendication 1, **caractérisé en ce que** lesdits trous de fixation (3b) traversent l'élément support (3) et débouchent dans une deuxième surface de l'élément support (3) opposée à ladite première surface.

3. Procédé de sertissage selon la revendication 2, **caractérisé en ce que** les éléments de fixation (4) présentent chacun une longueur telle qu'une deuxième partie d'extrémité opposée à la première partie d'extrémité fait saillie de la deuxième surface de l'élément support (3) à l'issue de l'étape f) et **en ce qu'**il comprend une étape supplémentaire g) consistant à découper les parties en saillie des éléments de fixation (4) à fleur de la deuxième surface.

4. Procédé de sertissage selon l'une quelconque des revendications précédentes, **caractérisé en ce que** préalablement à l'étape d) de la matière adhésive (5) est appliquée dans chaque trou de fixation (3b).

5. Procédé de sertissage selon l'une quelconque des revendications 2 à 4, **caractérisé en ce que** les trous de fixation (3b) débouchent chacun dans un lamage (3c) ménagé dans la deuxième surface de l'élément support (3).

6. Procédé de sertissage selon la revendication 5, **caractérisé en ce que** chaque deuxième partie d'extrémité de chaque élément de fixation (4) fait saillie dans son lamage (3c) correspondant et **en ce que** chaque deuxième partie d'extrémité est noyée dans la matière adhésive (5) déposée dans le lamage (3c).

7. Procédé de sertissage selon l'une quelconque des revendications précédentes, **caractérisé en ce que** les éléments de fixation (4) sont réalisés dans un matériau ayant un allongement à la rupture < 8 %.

8. Procédé de sertissage selon la revendication 7, **caractérisé en ce que** les éléments de fixation (4) sont réalisés dans un composite naturel, un composite à matrice polymère, ou métallique.

9. Procédé de sertissage selon la revendication 8, **caractérisé en ce que** les éléments de fixation (4) sont réalisés dans un composite à matrice polymère renforcée avec des fibres s'étendant majoritairement de manière parallèle à la direction longitudinale desdits éléments de fixation (4).

10. Procédé de sertissage selon la revendication 9, **caractérisé en ce que** lesdites fibres suivent le contour de l'encoche (4a).

11. Procédé de sertissage selon l'une quelconque des revendications précédentes, **caractérisé en ce que** l'élément support (3) est réalisé dans un matériau ayant un allongement à la rupture < 8 %.

12. Procédé de sertissage selon la revendication 11, **caractérisé en ce que** l'élément support (3) est réalisé dans un alliage métallique, une céramique, un verre, un composite naturel, un composite à matrice polymère ou métallique.

13. Article décoratif (1), notamment une pièce de bijouterie, de joaillerie et/ou un composant d'habillage d'une pièce d'horlogerie comprenant au moins une pierre (2) sertie dans un élément support (3), ledit élément support (3) présentant dans une première surface une assise (3a) sur laquelle repose chaque pierre (2), ladite assise (3a) étant agencée pour qu'une partie de la pierre (2) fasse saillie au-dessus de la première surface, ledit élément support (3) comprenant au moins deux trous de fixation (3b) adjacents à chaque assise (3a) et dans chacun desquels est inséré et fixé un élément de fixation (4) présentant dans une première partie d'extrémité s'étendant au-dessus de la première surface une encoche (4a) dirigée vers la pierre (2) et dont la forme est complémentaire à une portion périphérique (2a) de la pierre (2) s'étendant au-dessus de la première surface, ladite portion périphérique (2a) de la pierre (2) étant engagée dans les encoches (4a) et serrée entre ces dernières pour maintenir la pierre (2) en appui contre son assise (3a), **caractérisé en ce que** les éléments sont déformables élastiquement.

14. Article décoratif (1) selon la revendication 13, **caractérisé en ce que** les éléments de fixation (4) sont réalisés dans un matériau ayant un allongement à la rupture < 8 %.

15. Article décoratif (1) selon la revendication 14, **caractérisé en ce que** lesdits éléments de fixation (4) sont réalisés dans un composite naturel, un composite à matrice polymère, ou métallique.

16. Article décoratif (1) selon la revendication 15, **caractérisé en ce que** les éléments de fixation (4) sont réalisés dans un composite à matrice organique renforcée avec des fibres s'étendant majoritairement de manière parallèle à la direction longitudinale des éléments de fixation (4).

17. Article décoratif (1) selon la revendication 16, **caractérisé en ce que** lesdites fibres suivent le contour de l'encoche (4a).

18. Article décoratif (1) selon l'une quelconque des revendications 13 à 17, **caractérisé en ce que** l'élément support (3) est réalisé dans un matériau ayant un allongement à la rupture < 8 %.

19. Article décoratif (1) selon la revendication 18, **caractérisé en ce que** l'élément support (3) est réalisé dans un alliage métallique, une céramique, un verre, un composite naturel, un composite à matrice polymère ou métallique.

20. Article décoratif (1) selon l'une quelconque des revendications 13 à 19, **caractérisé en ce que** l'élément support (3) est monté sur ou forme une lunette, un cadran, une boîte, une aiguille, un index, une couronne un et/ou un élément de bracelet d'une pièce d'horlogerie et/ou un bijou.

21. Article décoratif (1) selon l'une quelconque des revendications 13 à 20, **caractérisé en ce que** chaque pierre (2) est associée à trois ou quatre éléments de fixation (4).

22. Article décoratif (1) selon l'une quelconque des revendications 13 à 21, **caractérisé en ce que** l'élément support (3) comprend un rebord périphérique (3d) s'étendant perpendiculairement à la première surface autour et au voisinage des éléments de fixation (4).

23. Article décoratif (1) selon la revendication 22, **caractérisé en ce que** les surfaces supérieures respectivement du rebord périphérique (3d), des éléments de fixation (4) et de la ou des pierre(s) (2) sont sensiblement coplanaires.

## Patentansprüche

1. Verfahren zum Fassen eines Steins (2) in einem Halteelement (3), das die folgenden Schritte umfasst:
a) Einbringen einer Auflage (3a) in eine erste Fläche des Haltetelements (3);
b) Einbringen mindestens zweier Befestigungslöcher (3b) neben der Auflage (3a) in das Halteelement (3);
c) Vorsehen von mindestens zwei Befestigungselementen (4), die in einem ersten Endabschnitt eine Einkerbung (4a) aufweisen, die eine Form hat, die komplementär zu einem peripheren Abschnitt (2a) des Steins (2) ist;
d) Einsetzen eines Befestigungselements (4) teilweise in jedes Befestigungsloch (3b), derart, dass der erste Endabschnitt, der die Einkerbung (4a) aufweist, sich über das Halteelement (3) hinaus und über eine Tiefe erstreckt, die es dem Befestigungselement (4) ermöglicht, sich zu biegen, während es in dem Befestigungsloch (3b) gehalten wird;
e) elastisches Verformen des einen oder der mehreren Befestigungselemente (4) und Einsetzen des Steins (2) zwischen den Befestigungselementen (4), derart, dass der periphere Abschnitt (2a) des Steins (2) in den Einkerbungen (4a) positioniert wird, und
f) Ausüben einer Kraft auf die Befestigungselemente (4) in einer Richtung parallel zur Achse des entsprechenden Befestigungslochs (3b) bis der Stein (2) teilweise an der Auflage (3a) in Anschlag gelangt.

2. Verfahren zum Fassen nach Anspruch 1, **dadurch gekennzeichnet, dass** die Befestigungslöcher (3b) durch das Halteelement (3) hindurchgehen und in eine zweite, der ersten Fläche gegenüberliegende Fläche des Halteelements (3) münden.

3. Verfahren zum Fassen nach Anspruch 2, **dadurch gekennzeichnet, dass** die Befestigungselemente (4) jeweils eine solche Länge aufweisen, dass am Ende des Schrittes f) ein zweiter Endabschnitt, der dem ersten Endabschnitt gegenüberliegt, von der zweiten Fläche des Halteelements (3) vorsteht, und dass es einen zusätzlichen Schritt g) umfasst, bei dem die vorstehenden Abschnitte der Befestigungselemente (4) bündig mit der zweiten Fläche abgeschnitten werden.

4. Verfahren zum Fassen nach einem der vorhergehenden Ansprüche, **dadurch gekennzeichnet, dass** vor dem Schritt d) in jedes Befestigungsloch (3b) Klebstoffmaterial (5) eingebracht wird.

5. Verfahren zum Fassen nach einem der Ansprüche 2 bis 4, **dadurch gekennzeichnet, dass** die Befestigungslöcher (3b) jeweils in einer Senkung (3c) münden, die in die zweite Fläche des Halteelements (3) eingebracht ist.

6. Verfahren zum Fassen nach Anspruch 5, **dadurch gekennzeichnet, dass** jeder zweite Endabschnitt jedes Befestigungselements (4) in seine entsprechende Senkung (3c) hineinragt und dass jeder zweite Endabschnitt in das in der Senkung (3c) abgelagerte Klebstoffmaterial eingebettet ist.

7. Verfahren zum Fassen nach einem der vorhergehenden Ansprüche, **dadurch gekennzeichnet, dass** die Befestigungselemente (4) aus einem Material mit einer Bruchdehnung < 8 % hergestellt sind.

8. Verfahren zum Fassen nach Anspruch 7, **dadurch gekennzeichnet, dass** die Befestigungselemente (4) aus einem natürlichen Verbundwerkstoff, einem Verbundwerkstoff mit einer Polymer- oder Metallmatrix hergestellt sind.

9. Verfahren zum Fassen nach Anspruch 8, **dadurch gekennzeichnet, dass** die Befestigungselemente (4) aus einem Verbundwerkstoff mit einer mit Fasern, die sich überwiegend parallel zur Längsrichtung der Befestigungselemente (4) erstrecken, verstärkten Polymermatrix hergestellt sind.

10. Verfahren zum Fassen nach Anspruch 9, **dadurch gekennzeichnet, dass** die Fasern der Kontur der Einkerbung (4a) folgen.

11. Verfahren zum Fassen nach einem der vorhergehenden Ansprüche, **dadurch gekennzeichnet, dass** das Halteelement (3) aus einem Material hergestellt ist, das eine Bruchdehnung < 8 % besitzt.

12. Verfahren zum Fassen nach Anspruch 11, **dadurch gekennzeichnet, dass** das Halteelement (3) aus einer Metalllegierung, einer Keramik, einem Glas, einem natürlichen Verbundwerkstoff, einem Verbundwerkstoff mit Polymer- oder Metallmatrix hergestellt ist.

13. Dekorativer Gegenstand (1), insbesondere ein Schmuckstück, ein Juwelierstück und/oder eine Ausstattungsteil einer Uhr, mit mindestens einem Stein (2), der in ein Halteelement (3) eingefasst ist, wobei das Halteelement (3) in einer ersten Fläche eine Auflage (3a) aufweist, auf der jeder Stein (2) ruht, wobei die Auflage (3a) dafür ausgelegt ist, dass ein Teil des Steins (2) über die erste Fläche hinausragt, wobei das Halteelement (3) mindestens zwei Befestigungslöcher (3b) umfasst, die an jede Auflage (3a) angrenzen, und in denen jeweils ein Befestigungselement (4) eingesetzt und befestigt ist, das in einem ersten Endabschnitt, der sich über die erste Fläche erstreckt, eine Einkerbung (4a) aufweist, die zu dem Stein (2) gerichtet ist und deren Form zu einem peripheren Abschnitt (2a) des Steins (2), der sich über die erste Fläche erstreckt, komplementär ist, wobei der periphere Abschnitt (2a) des Steins (2) in die Einkerbungen (4a) eingreift und zwischen diesen eingeklemmt wird, um den Stein (2) gegen seine Auflage (3a) gedrückt zu halten, **dadurch gekennzeichnet, dass** die Elemente elastisch verformbar sind.

14. Dekorativer Gegenstand (1) nach Anspruch 13, **dadurch gekennzeichnet, dass** die Befestigungselemente (4) aus einem Material hergestellt sind, das eine Bruchdehnung < 8 % besitzt.

15. Dekorativer Gegenstand (1) nach Anspruch 14, **dadurch gekennzeichnet, dass** die Befestigungselemente (4) aus einem natürlichen Verbundwerkstoff, einem Verbundwerkstoff mit einer Polymer- oder Metallmatrix hergestellt sind.

16. Dekorativer Gegenstand (1) nach Anspruch 15, **dadurch gekennzeichnet, dass** die Befestigungselemente (4) aus einem Verbundwerkstoff mit organischer Matrix, der mit Fasern verstärkt ist, die sich im Wesentlichen parallel zu der Längsrichtung der Befestigungselemente (4) erstrecken, hergestellt sind.

17. Dekorativer Gegenstand (1) nach Anspruch 16, **dadurch gekennzeichnet, dass** die Fasern der Kontur der Einkerbung (4a) folgen.

18. Dekorativer Gegenstand (1) nach einem der Ansprüche 13 bis 17, **dadurch gekennzeichnet, dass** das Halteelement (3) aus einem Material hergestellt ist, das eine Bruchdehnung < 8 % besitzt.

19. Dekorativer Gegenstand (1) nach Anspruch 18, **dadurch gekennzeichnet, dass** das Halteelement (3) aus einer Metalllegierung, einer Keramik, einem Glas, einem natürlichen Verbundwerkstoff, einem Verbundwerkstoff mit Polymer- oder Metallmatrix hergestellt ist.

20. Dekorativer Gegenstand (1) nach einem der Ansprüche 13 bis 19, **dadurch gekennzeichnet, dass** das Halteelement (3) an einer Lünette, einem Zifferblatt, einem Gehäuse, einem Zeiger, einem Index, einer Krone und/oder einem Armbandelement eines Zeitmessgerätes und/oder eines Schmuckstücks angebracht ist oder diese bildet.

21. Dekorativer Gegenstand (1) nach einem der Ansprüche 13 bis 20, **dadurch gekennzeichnet, dass** jeder Stein (2) mit drei oder vier Befestigungselementen (4) verbunden ist.

22. Dekorativer Gegenstand (1) nach einem der Ansprüche 13 bis 21, **dadurch gekennzeichnet, dass** das Halteelement (3) einen peripheren Rand (3d) umfasst, der sich senkrecht zu der ersten Fläche um die Befestigungselemente (4) oder in deren Nähe erstreckt.

23. Dekorativer Gegenstand (1) nach Anspruch 22, **dadurch gekennzeichnet, dass** die oberen Flächen des peripheren Randes (3d), der Befestigungselemente (4) und des Steins oder der Steine (2) im Wesentlichen koplanar sind.

## Claims

1. A method for crimping a stone (2) in a supporting element (3) comprising the following steps consisting in:
a) drilling a seat (3a) in a first surface of the supporting element (3);
b) drilling at least two fixing holes (3b) adjacent to the seat (3a) in the supporting element (3);
c) providing at least two fixing elements (4) having in a first end part a notch (4a) having a shape complementary to a peripheral portion (2a) of the stone (2);
d) partially inserting a fixing element (4) in each fixing hole (3b) so that the first end part comprising said notch (4a) extends above the supporting element (3) and over a depth allowing said fixing element (4) to flex while being held in said fixing hole (3b);
e) elastically deforming the fixing element(s) (4) and inserting the stone (2) between the fixing elements (4) so that said peripheral portion (2a) of the stone (2) is positioned in said notches (4a), and
f) applying a force to the fixing elements (4) in a direction parallel to the axis of the corresponding fixing hole (3b) until the stone (2) partially abuts against said seat (3a).

2. The crimping method according to claim 1, **characterised in that** said fixing holes (3b) pass through the supporting element (3) and open into a second surface of the supporting element (3) opposite said first surface.

3. The crimping method according to claim 2, **characterised in that** the fixing elements (4) each have a length such that a second end part opposite the first end part protrudes from the second surface of the supporting element (3) at the end of step f) and **in that** it comprises an additional step g) consisting in cutting the projecting parts of the fixing elements (4) flush with the second surface.

4. The crimping method according to any one of the preceding claims, **characterised in that**, prior to step d), adhesive material (5) is applied in each fixing hole (3b).

5. The crimping method according to any one of claims 2 to 4, **characterised in that** the fixing holes (3b) each open into a counterbore (3c) formed in the second surface of the supporting element (3).

6. The crimping method according to claim 5, **characterised in that** each second end part of each fixing element (4) protrudes into its corresponding counterbore (3c) and **in that** each second end part is embedded in the adhesive material (5) deposited in the counterbore (3c).

7. The crimping method according to any one of the preceding claims, **characterised in that** the fixing elements (4) are made of a material having an elongation at break <8%.

8. The crimping method according to claim 7, **characterised in that** the fixing elements (4) are made of a natural composite, a polymer or metal matrix composite.

9. The crimping method according to claim 8, **characterised in that** the fixing elements (4) are made of a polymer matrix composite reinforced with fibres extending mainly parallel to the longitudinal direction of said fixing elements (4).

10. The crimping method according to claim 9, **characterised in that** said fibres follow the contour of the notch (4a).

11. The crimping method according to any one of the preceding claims, **characterised in that** the supporting element (3) is made of a material having an elongation at break <8%.

12. The crimping method according to claim 11, **characterised in that** the supporting element (3) is made of a metal alloy, a ceramic, a glass, a natural composite, a polymer or metal matrix composite.

13. A decorative article (1), in particular a piece of jewellery, and/or an external component for a timepiece comprising at least one stone (2) set in a supporting element (3), said supporting element (3) having in a first surface a seat (3a) on which each stone (2) rests, said seat (3a) being arranged so that part of the stone (2) protrudes above the first surface, said supporting element (3) comprising at least two fixing holes (3b) adjacent to each seat (3a) and in each of which is inserted and fixed a fixing element (4) having in a first end part extending above the first surface a notch (4a) directed towards the stone (2) and whose shape is complementary to a peripheral portion (2a) of the stone (2) extending above the first surface, said peripheral portion (2a) of the stone (2) being engaged in the notches (4a) and clamped between the latter to maintain the stone (2) resting against its seat (3a), **characterised in that** the elements are elastically deformable.

14. The decorative article (1) according to claim 13, **characterised in that** the fixing elements (4) are made of a material having an elongation at break <8%.

15. The decorative article (1) according to claim 14, **characterised in that** said fixing elements (4) are made of a natural composite, a polymer or metal matrix composite.

16. The decorative article (1) according to claim 15, **characterised in that** the fixing elements (4) are made of a composite with an organic matrix reinforced with fibres extending mainly parallel to the longitudinal direction of the fixing elements (4).

17. The decorative article (1) according to claim 16, **characterised in that** said fibres follow the contour of the notch (4a).

18. The decorative article (1) according to any one of claims 13 to 17, **characterised in that** the supporting element (3) is made of a material having an elongation at break <8%.

19. The decorative article (1) according to claim 18, **characterised in that** the supporting element (3) is made of a metal alloy, a ceramic, a glass, a natural composite, a polymer or metal matrix composite.

20. The decorative article (1) according to any one of claims 13 to 19, **characterised in that** the supporting element (3) is mounted on or forms a bezel, a dial, a case, a hand, an index, a crown one and/or a bracelet element of a timepiece and/or a jewel.

21. The decorative article (1) according to any one of claims 13 to 20, **characterised in that** each stone (2) is associated with three or four fixing elements (4).

22. The decorative article (1) according to any one of claims 13 to 21, **characterised in that** the supporting element (3) comprises a peripheral rim (3d) extending perpendicular to the first surface around and in the vicinity of the fixing elements (4).

23. The decorative article (1) according to claim 22, **characterised in that** the upper surfaces respectively of the peripheral rim (3d), of the fixing elements (4) and of the stones (2) are substantially coplanar.
